# EUROPÄISCHE PATENTSCHRIFT

(11) **EP 0 643 803 B1**
(45) Veröffentlichungstag und Bekanntmachung des Hinweises auf die Patenterteilung: **20.08.1997**
(21) Anmeldenummer: 94910344.4
(22) Anmeldetag: 18.03.1994
(51) Int. Cl.: F02D 41/36, F02P 7/06, F02D 41/22, F02D 41/06

(54) **GEBERANORDNUNG ZUR SCHNELLEN ZYLINDERERKENNUNG BEI EINER MEHRZYLINDRIGEN BRENNKRAFTMASCHINE**
SENSOR ARRANGEMENT FOR RAPID CYLINDER IDENTIFICATION IN A MULTI-CYLINDER INTERNAL COMBUSTION ENGINE
AGENCEMENT DE CAPTEURS PERMETTANT D'IDENTIFIER RAPIDEMENT UN CYLINDRE DANS UN MOTEUR POLYCYLINDRIQUE A COMBUSTION INTERNE

(30) Priorität: 31.03.1993 DE 4310460
(43) Veröffentlichungstag der Anmeldung: 22.03.1995
(73) Patentinhaber: ROBERT BOSCH GMBH, 70442 Stuttgart (DE)
(72) Erfinder: OTT, Karl, D-71706 Markgroeningen (DE); WALTER, Klaus, D-74321 Bietigheim-Bissingen (DE); STRATE, Joachim, D-74321 Bietigheim-Bissingen (DE)
(86) Internationale Anmeldenummer: DE9400298
(87) Internationale Veröffentlichungsnummer: WO9423192

(56) Entgegenhaltungen:
- EP-A- 0 238 889
- EP-A- 0 371 158
- WO-A-93/12333
- DE-A- 4 037 546
- GB-A- 2 157 422

## Beschreibung

### Stand der Technik

Die Erfindung betrifft eine Geberanordnung zur schnellen Zylindererkennung bei einer mehrzylindrigen Brennkraftmaschine nach der Gattung des Hauptanspruchs.

Es ist bekannt, daß sich bei einer Viertakt-Brennkraftmaschine die Kurbelwelle je Arbeitsspiel zweimal dreht und also einen Winkel von 720 Grad überstreicht, bevor ein bestimmter Zylinder wieder die gleiche Arbeitsstellung einnimmt. Um die momentane Stellung eines bestimmten Zylinders zu erkennen, reicht es daher nicht aus, die Winkelposition der Kurbelwelle innerhalb einer Umdrehung zu bestimmen, vielmehr muß erfaßt werden, ob gerade die erste oder die zweite Kurbelwellenumdrehung vorliegt.

Dazu ist es beispielsweise aus der nicht vorveröffentlichten DE-Patentanmeldung P 41 41 713 bekannt, neben einem Kurbelwellengeber, der eine Scheibe mit einer Vielzahl von Markierungen und einer durch zwei fehlende Markierung gebildete Bezugsmarke abtastet, noch einen Nockenwellengeber einzusetzen, der eine mit der Nockenwelle verbundene Scheibe abtastet. Diese Scheibe weist unterschiedlich lange, auf die Zylinderzahl abgestimmte Markierungen auf, die im Geber ein Ausgangssignal verursachen, das zur Zylinderidentifikation herangezogen werden kann.

Zu dieser Zylinderidentifikation werden im Steuergerät die beiden Ausgangssignale kombiniert und aus der so erhaltenen Abfolge von unterschiedlich langen High- und Low-Phasen wird die Zylinderidentifikation durchgeführt.

Diese bekannte Anordnung hat den Nachteil, daß eine relativ aufwendige Auswertung erforderlich ist und zur eindeutigen Zylinderzuordnung die Folge von mehreren Segmenten ausgewertet werden muß, wodurch eine schnelle Zündausgabe unterbunden wird.

Eine weitere Geberanordnung zur Zylindererkennung, bei der eine synchron mit dem Zündverteiler rotierende Geberscheibe, die von einem Aufnehmer abgetastet wird, mehrere Blendenausschnitte aufweist, wobei einer verbreitert ist und weiterhin eine mit der Kurbelwelle verbundene, eine Bezugsmarke aufweisende Scheibe vorhanden ist, die von einem zweiten Aufnehmer abgetastet wird, ist aus der DE-OS 36 34 587 bekannt. Bei dieser Anordnung muß sich die Kurbelwelle unter ungünstigen Umständen zweimal drehen, bevor eine Zylinderidentifikation möglich ist.

### Vorteile der Erfindung

Die erfindungsgemäße Geberanordnung zur Zylindererkennung bei einer mehrzylindrigen Brennkraftmaschine hat demgegenüber den Vorteil, daß eine einfache Auswertung möglich ist und die Zahl der verschiedenartigen Segmenten auf der mit der Nockenwelle verbundenen Scheibe auch bei großer Zylinderzahl minimal ist und dadurch sich die verschiedenen Segmente gut voneinander unterscheiden.

Erzielt werden diese Vorteile, indem nicht nur die Abfolgen der Markierungen bzw Segmente der Nockenwellenscheibe ausgewertet wird, sondern zusätzlich auch noch das Auftreten der Bezugsmarke überprüft wird, so daß also eine Kombination der Signale vom Nockenwellengeber und vom Kurbelwellengeber zur Zylindererkennung verwendet wird. Damit eine solche Auswertung möglich ist, muß allerdings sichergestellt sein, daß eine eindeutige Zuordnung von Kurbel- und Nockenwelle gewährleistet ist.

Besonders vorteilhaft ist, daß die Länge der High- und der Low-Phasen durch einfaches Auszählen der von der Vielzahl von Markierungen des Kurbelwellengebers erzeugten Pulse erfolgen kann. Weiterhin ist vorteilhaft, daß eine eindeutige Zylinderzuordnung mit der Asuwertung nur eines Segmentes erfolgen kann und so eine schnelle Zündausgabe und auch eine schnelle sequentielle Einspritzung im Startfall möglich ist.

Weitere vorteilhafte Ausgestaltungen der erfindungsgemäßen Geberanordnung werden mit den in den Unteransprüchen angegebenen Merkmalen erzielt.

### Zeichnung

Die Erfindung ist in der Zeichnung dargestellt und wird in der nachfolgenden Beschreibung näher erläutert. Dabei zeigt Figur 1 eine grobe Übersicht der erfindungsgemäßen Geberanordnung, in den Figuren 2, 3 und 4 sind Signalverläufe angegeben, die erhalten werden für Geberscheiben, die an Vier-, Fünf- oder Sechs-Zylinder Brennkraftmaschinen angepaßt sind.

### Beschreibung des Ausführungsbeispiels

In Figur 1 sind in einer groben Übersicht die wesentlichsten Elemente der vorliegenden Erfindung in Verbindung mit einer Brennkraftmaschinensteuerung dargestellt. Eine solche Anordnung ist prinzipiel bereits bekannt und wird beispielsweise in der noch nicht veröffentlichten Patentanmeldung P 41 41 713 in ähnlicher Weise bereits angegeben.

In Figur 1 ist mit 10 eine Geberscheibe bezeichnet, daß starr mit der Kurbelwelle 11 der Brennkraftmaschine verbunden ist und an ihrem Umfang eine Vielzahl gleichartiger Winkelmarken 12 aufweist. Neben diesen gleichartigen Winkelmarken 12 ist eine Bezugsmarke 13 vorgesehen, die beispielsweise durch zwei fehlende Winkelmarken gebildet wird.

Eine zweite Geberscheibe 14 ist mit der Nockenwelle 15 der Brennkraftmaschine verbunden und weist an ihrem Umfang unterschiedliche lange Segmente auf, wobei die kürzeren mit 17 und die längeren mit 16 bezeichnet sind. Zwischen diesen Winkelmarken bzw. Segmenten sind Zwischenräume, die längeren tragen das Bezugszeichen 18, die kürzeren 19.

Die in Figur 1 dargestellte Geberscheibe 14 ist für eine Sechszylinder-Brennkraftmaschine dargestellt, die Anzahl der Segmente 16, 17 ist so gewählt, daß sie der Zylinderzahl in der Brennkraftmaschine entspricht. Die genaue Anordnung der Winkelmarken sowie die Zuordnung der Winkelmarken 16, 17 zu den Marken der Kurbelwellen-Geberscheibe ist so vorzunehmen, daß die in Figur 2 dargestellten Signalabläufe erhalten werden. Für Brennkraftmaschinen mit anderer Zylinderzahl sind entsprechende Anordnungen einzusetzen.

Die beiden Geberscheiben 10, 14 werden von Aufnehmern 20, 21, beispielsweise induktiven Aufnehmern oder Hall-Sensoren abgetastet, die beim Vorbeilaufen der Winkelmarken in den Aufnehmern erzeugten Signale werden einem Steuergerät 22 zugeführt und dort weiter verarbeitet. Die Geberscheibe 10 und der Aufnehmer 20 werden im folgenden als Kurbelwellengeber bezeichnet, die Geberscheibe 14 und der Aufnehmer 21 als Nockenwellengeber.

Das Steuergerät 22 erhält über Eingänge 23, 24, 25 weitere, für die Steuerung der Brennkraftmaschine erforderliche Eingangsgrößen, die von geeigneten Sensoren geliefert werden. Ausgangsseitig stellt das Steuergerät 22 Signale für die Zündung und Einspritzung für nicht näher bezeichnete Komponenten der Brennkraftmaschine zur Verfügung, die Ausgänge des Steuergerätes 22 sind mit 27 und 28 bezeichnet.

In Figur 2 sind die von den Aufnehmern 20 und 21 gelieferten und bereits zu Rechtecksignalen aufbereiteten Signale, die im Steuergerät ausgewertet werden, über dem Kurbelwellenwinkel bzw. über der Zeit t aufgetragen.

Im einzelnen ist in Figur 2a das vom Kurbelwellengeber gelieferte, aufbereitete Signal SK aufgetragen. Die Zahl der Winkelmarken beträgt 60-2, die fehlenden beiden Winkelmarken bilden die Bezugsmarke. Da sich ein Arbeitsspiel der Brennkraftmaschine über zwei Kurbelwellenumdrehungen erstreckt, müssen mit der gewählten Anordnung zweimal 60-2 Impulse vom Kurbelwellengeber erzeugt werden.

In Figur 2b ist der Signalverlauf SN für eine Vierzylinder-Brennkraftmaschine dargestellt. Die Nockenwellengeberscheibe weist in diesem Fall zwei unterschiedliche Segmente auf, die im Signal zu zwei unterschiedlichen Low- und High-Phasen führen. Da sowohl das Kurbelwellengebersignal als auch das vom Nockenwellengeber gelieferte Signal ausgewertet werden, können gleiche Segmente durch die vorhandene bzw. nicht vorhandene Bezugsmarke im Segment unterschieden werden.

In Figur 2c ist der Signalverlauf für eine Fünfzylinder-Brennkraftmaschine dargestellt. Auf der Nockenwellenscheibe sind drei unterschiedliche Segmente ausgebildet, die zu drei unterschiedlichen Low- und High-Phasen führen, gleiche Segmente lassen sich durch die vorhandene bzw. nicht vorhandene Bezugsmarke in Segment unterscheiden. Das dritte Segment kann durch die unterschiedlichen Low- und High-Phasen von den übrigen Segmenten unterschieden werden. In diesem Fall ist es auch möglich, daß das dritte Segment durch gleich große Low- und High-Phasen gekennzeichnet ist.

In Figur 2d ist der Signalverlauf für eine Sechszylinder-Brennkraftmaschine dargestellt. In diesem Fall weist die Nockenwellenscheibe vier unterschiedliche Segmente auf, die zu vier unterschiedlichen Low- und High-Phasen führen, wobei sich gleiche Segmente durch die vorhandene bzw. nicht vorhandene Bezugzsmarke im Segment unterscheiden und das dritte und vierte Segment sich durch unterschiedliche Low- und High-Phasen von übrigen unterscheiden.

Die in Figur 2 dargestelten Signalabläufe werden im Steuergerät 22 der Brennkraftmaschine ausgewertet. Dabei werden die Signale nach Figur 2a immer zwischen Flanken der Signale 2b, c, d gezählt, die so erreichten Zählwerte, die in den Figuren 2b, c, d eingetragen sind, sind zylinderspezifisch, so daß sich aus dem Vergleich dieser Zählwerte erkennen läßt, wie die momentane Stellung der Kurbel- bzw. Nockenwelle ist. Es ist in den Figuren 2b, c, d jeweils eingetragen, welcher Zylinder 1 bis 4, 1 bis 5 oder 1 bis 6 sich gerade in seinem oberen Totpunkt befindet, in dem die Zündung erfolgt (ZOT).

Bei der Anordnung der Winkelmarken und Lücken auf dem Nockenwellengeberrad ist darauf zu achten, daß das Gebersignal in den richtigen Winkelpositionen die Übergänge von High zu Low bzw. Low zu High aufweist.

Mit Hilfe einer geeigneten Anordnung der Winkelmarken und Lücken auf der Nockenwellengeberscheibe lassen sich die Unterschiede zwischen den verschiedenen langen Low- bzw. High-Phasen gleich groß machen, so daß die Unterscheidungsmöglichkeit ebenfalls möglichst groß wird und die Toleranzbänder groß gewählt werden können.

Im Steuergerät 22 liegt eine Zuordnung der Inkremente oder Winkel in den Low- bzw. High-Phasen und der Bezugsmarke vor, so daß eine Zylinderzuordnung zusammen mit der Auswertung des Kurbelwellensignales möglich ist. Mittels einer Inkrementverfeinerung des Kurbelwellensignales wird die Auflösung bei der Bestimmung der Winkel der Low- und High-Phasen verbessert. Eine solche Inkrementverfeinerung wird dadurch erreicht, daß im Steuergerät 22 beispielsweise aus jedem Impuls des Signales nach 2a fünf Impulse gebildet werden.

Da aufgrund von von mechanischen und elektrischen Toleranzen Abweichungen auftreten können, werden im Start oder Betrieb die Inkremente durch Vergleich mit zu erwartenden Werten oder Winkeln der Low- und High-Phasen gelernt, so daß eine permanente Korrektur möglich ist.

Eine Anordnung der Winkelmarken in der Art, daß die Flanken mit gleichen Winkelabständen die Rückflanken der High-Phasen sind, ermöglicht folgende Funktionen:
- Im Start werden mit diesen Flanken die ersten Zündausgaben generiert.
- Bei Ausfall des Kurbelwellengebers wird mit diesen Winkelmarken allein eine Zylinderzuordnung erreicht und ein Notlauf realisiert.
- Bei einer variablen Nockenwellenverstellung läßt sich durch Auswertung dieser Flanken der Verstellwinkel erfassen.

Die Adaption der Flanken mit gleichen Winkelabständen läßt sich zur genauen Ausgabe der Zündung oder/und genauen Verstellwinkelerfassung einer variablen Nockenwellenverstellung heranziehen. Mit der gefundenen Zylinderzuordnung wird die Zeitsteuerung bei der Einspritzung bestimmt.

## Patentansprüche

1. Geberanordnung, zur Zylindererkennung, bei einer mehrzylindrigen Brennkraftmaschine mit einer von der Kurbelwelle angetriebenen Geberscheibe mit einer Vielzahl von Winkelmarken und wenigstens einer, einem festen Kurbelwellenwinkel zugeordneten, unterscheidbaren Bezugsmarke und einer von der Nockenwelle angetriebenen Geberscheibe mit einer der Zylinderzahl entsprechenden Anzahl von Winkelmarken mit unterschiedlichen Längen und unterschiedlichen Zwischenräumen, wobei eine Winkelmarke und ein benachbarter Zwischenraum ein Segment bilden, mit den Geberscheiben zugeordneten stationären Aufnehmern, die in Abhängigkeit von den vorbeilaufenden Marken Ausgangssignale mit Low- und High-Phasen abgeben, die in einem Steuergerät ausgewertet werden, dadurch gekennzeichnet, daß Mittel vorgesehen sind, die die Zahl der Kurbelwellenimpulse zwischen einer Vorder- und einer Rückflanke des Nockenwellengebersignales zählen und aus den so erhaltenen Zählwerten auf die Winkellage der Nockenwelle schließen, wobei die Anordnung derart ist, daß gleiche Segmente mit gleich großen Low- und High-Phasen vorgesehen sind, die sich immer durch das zusätzliche Erkennen der Bezugsmarke unterscheiden lassen und so eine eindeutige Zylinderzuordnung innerhalb eines Segmentes bei einer kleinsten Anzahl von unterschiedlichen Winkelmarken möglich ist.

2. Geberanordnung nach Anspruch 1, dadurch gekennzeichnet, daß aus der Abfolge der Zählwerte erkannt wird, welcher Zylinder der Brennkraftmaschine sich im oberen Totpunkt befindet.

3. Geberanordnung nach einem der vorhergehenden Ansprüche, dadurch gekennzeichnet, daß die Rückflanken des Nockenwellengebersignales gleiche Abstände aufweisen.

4. Geberanordnung nach einem der vorhergehenden Ansprüche, dadurch gekennzeichnet, daß im Start an die erste Rückflanke nach Zylindererkennung eine Zündausgabe angehängt wird um einen schnellstmöglichen Start zu gewährleisten.

5. Geberanordnung nach einem der Ansprüche 1 bis 4, dadurch gekennzeichnet, daß bei einem Ausfall des Kurbelwellengebers ein Notlauf aktiviert wird und geeignete Flanken des Nockenwellengebersignales zur Zylindererkennung und Steuerung der Zündung und/oder Einspritzung verwendet werden.

6. Geberanordnung nach einem der vorhergehenden Ansprüche, dadurch gekennzeichnet, daß die Abfolge der Low- bzw. High-Phasen des Nockenwellengebersignales mit zu erwartenden, abgespeicherten Werten verglichen wird und bei Abweichung von diesen Werten eine Adaption bzw. Korrektur durchgeführt wird.

## Claims

1. Sensor arrangement, for cylinder detection, in a multi-cylinder internal combustion engine with a sensor disc which is driven by the crankshaft and has a multiplicity of angular marks and at least one distinguishable reference mark which is assigned to a fixed crankshaft angle, and a sensor disc which is driven by the camshaft and has a number of angular marks corresponding to the number of cylinders and having different lengths and different intermediate spaces, an angular mark and an adjacent intermediate space forming a segment, with stationary detectors which are assigned to the sensor discs and, as a function of the marks passing by, output output signals with low phases and high phases which are evaluated in a control device, characterized in that means are provided which count the number of crankshaft pulses between a front edge and a rear edge of the camshaft sensor signal and conclude the angular position of the camshaft from the count values obtained in this way, the arrangement being such that identical segments are provided, with low phases and high phases of identical size which can always be distinguished by means of the additional detection of the reference mark and thus an unambiguous cylinder assignment within a segment is possible with an extremely small number of different angular marks.

2. Sensor arrangement according to Claim 1, characterized in that it is detected from the sequence of count values which cylinder of the internal combustion engine is in the upper dead centre.

3. Sensor arrangement according to one of the preceding claims, characterized in that the rear edges of the camshaft sensor signal have identical spacings.

4. Sensor arrangement according to one of the preceding claims, characterized in that during the start an ignition output is added to the first rear edge after cylinder detection in order to ensure a quickest possible start.

5. Sensor arrangement according to one of Claims 1 to 4, characterized in that in the event of a failure of the crankshaft sensor emergency running is activated and suitable edges of the camshaft sensor signal are used for cylinder detection and control of the ignition and/or injection.

6. Sensor arrangement according to one of the preceding claims, characterized in that the sequence of the low phases and high phases of the camshaft sensor signal is compared with stored values which are to be expected, and in the case of deviation from these values an adaptation or correction is carried out.

## Revendications

1. Agencement de capteurs, permettant d'identifier un cylindre dans un moteur à combustion interne à plusieurs cylindres, comprenant un disque de capteur entraîné par l'arbre du vilebrequin, avec un certain nombre de repères angulaires et au moins un repère de référence que l'on peut distinguer, correspondant à un angle fixe de l'arbre du vilebrequin, et un disque de capteur, entraîné par l'arbre à cames, avec un nombre de repères angulaires, correspondant au nombre des cylindres, repères qui ont des longueurs différentes et des intervalles différents, dans lequel un repère angulaire et un intervalle voisin forment un segment, des récepteurs stationnaires associés aux disques de capteurs, récepteurs qui délivrent des signaux de sortie, en fonction des repères qui passent avec des phases basse et haute, signaux qui sont exploités dans un appareil de commande,
caractérisé en ce que
des moyens sont prévus pour compter le nombre des impulsions de l'arbre de vilebrequin entre un flanc antérieur et un flanc postérieur du signal du capteur de l'arbre à cames et pour décider de la position angulaire de l'arbre à cames à partir des nombres ainsi obtenus, l'agencement étant tel que les mêmes segments sont prévus avec des phases basse et haute de même grandeur, que l'on peut distinguer toujours par la détection supplémentaire du repère de référence ce qui rend possible ainsi une identification univoque du cylindre à l'intérieur d'un segment dans le cas d'un très petit nombre de repères angulaires différents.

2. Agencement de capteurs selon la revendication 1,
caractérisé en ce qu'
on détecte à partir de la suite des nombres quel est le cylindre du moteur à combustion interne qui se trouve au point mort haut.

3. Agencement de capteurs selon l'une des revendications précédentes,
caractérisé en ce que
les flancs arrière du signal du capteur de l'arbre à cames présentent les mêmes écartements

4. Agencement de capteurs selon l'une des revendications précédentes,
caractérisé en ce que
lors du démarrage on accroche au premier flanc arrière après la détection du cylindre la délivrance de l'allumage pour avoir un démarrage aussi rapide que possible.

5. Agencement de capteurs selon l'une des revendications 1 à 4,
caractérisé en ce que
dans le cas où le capteur de l'arbre du vilebrequin est en panne on active un fonctionnement de secours on utilise des flancs appropriés du signal du capteur de l'arbre à cames pour identifier le cylindre et commander l'allumage et/ou l'injection.

6. Agencement de capteurs selon l'une des revendications précédentes,
caractérisé en ce que
la suite des phases basse ou haute du signal du capteur de l'arbre à cames est comparée à des valeurs mises en mémoire, à attendre, et en cas d'écart de ces valeurs on réalise une adaptation ou une correction.
